# EUROPÄISCHE PATENTSCHRIFT

(11) **EP 4 035 232 B1**
(45) Veröffentlichungstag und Bekanntmachung des Hinweises auf die Patenterteilung: **17.06.2026**
(21) Anmeldenummer: 20780564.9
(22) Anmeldetag: 22.09.2020
(51) Int. Cl.: H01R 13/74, H01R 13/52, H01R 24/64, H01R 13/633

(54) **ELEKTRISCHER STECKVERBINDER**
ELECTRICAL CONNECTOR
CONNECTEUR ÉLECTRIQUE

(30) Priorität: 24.09.2019 AT 508162019
(43) Veröffentlichungstag der Anmeldung: 03.08.2022
(73) Patentinhaber: Neutrik AG, 9494 Schaan (LI)
(72) Erfinder: DOBLER, Oliver, 6774 Tschagguns (AT)
(74) Vertreter: Kaminski Harmann
(86) Internationale Anmeldenummer: PCT/EP2020/025426
(87) Internationale Veröffentlichungsnummer: WO 2021/058129

(56) Entgegenhaltungen:
- WO-A1-2018/220033
- CN-U- 204 516 967
- JP-A- 2005 327 561
- US-A1- 2007 141 886
- US-B1- 10 348 030
- US-B1- 9 666 975

## Beschreibung

Die Erfindung betrifft einen elektrischen Steckverbinder, insbesondere Einbausteckverbinder, gemäss dem Oberbegriff des Anspruchs 1.

Einbausteckverbinder oder auch Chassisbuchsen sind in den Gehäusen von elektrischen Geräten, in Schalttafeln oder ähnlichen Anordnungen eingebaut, um diese Geräte mit elektrischen Leitungen zu verbinden. Diese Leitungen tragen an zumindest einem Ende einen Kabelsteckverbinder in komplementärer Ausführung zum Einbausteckverbinder und können mit diesem elektrisch verbunden und auch mechanisch gegen ungewolltes Lösen der Verbindung verriegelt werden.

Der Einbausteckverbinder umfasst typischerweise ein Gehäuse mit einer Einstecköffnung für den komplementären Steckverbinder, wobei am einsteckseitigen Ende des Gehäuses ein auskragender Verbindungsflansch absteht, der Ausnehmungen zur Durchführung von Befestigungsmitteln aufweist. Weiters ist eine einsteckseitige Flanschplatte mit einer Einstecköffnung für den komplementären Steckverbinder und mit Montagebohrungen zur Verbindung mit einer Gerätewand, einer Schalttafel od. dgl., vorgesehen.

In der CN 204516967 U ist ein Einbausteckverbinder offenbart, bei welchem zwischen der Flanschplatte und dem Verbindungsflansch am Gehäuse eine im wesentlichen ebene Dichtplatte eingesetzt ist und die Verbindung dieser beiden Bauteile abdichtet. Wird eine Abdichtung des gesamten Einbausteckverbinders gegenüber einer Gerätewandung, in welche er eingesetzt ist, einer Schalttafel od. dgl. gewünscht, muss eine zusätzliche Dichtung zwischen Einbausteckverbinder und Gerätewandung vorgesehen sein. Das macht den Einbau aufwendiger und langsamer und erfordert eben einen zusätzlichen Bauteil.

Eine Dichtung zur Abdichtung des zumindest der Flanschplatte eines Einbausteckverbinders ist bekannt, und findet beispielsweise im SE8FD-TOP Einbausatz Verwendung. Diese Dichtung ist als im Wesentlichen flache Dichtungsplatte ausgeführt und weist einen zentralen Ausschnitt an der Stelle der Einstecköffnung des Einbausteckverbinders auf. Durch die Positionierung zwischen Gerätewandung, Schalttafel od. dgl. und Flanschplatte mit Einstecköffnung für den komplementären Steckverbinder wird ein Eindringen von Staub, Feuchtigkeit, etc. in das Innere des Gerätes oder der Schalttafel verhindert.

Schliesslich dient zumindest ein Befestigungsmittel, typischerweise eine Schraube, zur Fixierung von Gehäuse, Flanschplatte und Dichtung an der Gerätewand, Schalttafel od. dgl.

Ein elektrischer Steckverbinder, bei welchem der Aussenrand der Flanschplatte in Richtung des Gehäuses aufgebogen ist und den Aussenrand des Verbindungsflansches überdeckt, ist in der US 2007/0141886 Al offenbart.

Weitere Steckverbinderanordnungen des Stands der Technik sind in den Dokumenten US 9 666 975 B1, US 10 348 030 B1, WO 2018/220033 Al und JP 2005 327561 A offenbart.

Aufgabe der vorliegenden Erfindung war es, die Nachteile des Standes der Technik zu überwinden und einen möglichst umfassend abgedichteten Einbausteckverbinder zu schaffen, der vom Endbenutzer ohne zusätzliche Bauteile, einfach und rasch mit üblichem Werkzeug zu montieren ist.

Diese Aufgabe wird durch eine Vorrichtung gemäß Anspruch 1 gelöst. Weitere Merkmale sind in den abhängigen Ansprüchen enthalten.

Die erfindungsgemäße Vorrichtung ist dazu dadurch gekennzeichnet, dass der Aussenrand der Flanschplatte in Richtung des Gehäuses aufgebogen ist und den Aussenrand des Verbindungsflansches überdeckt, wobei die Dichtung eine umlaufenden Dichtlippe aufweist, die radial in die Einstecköffnung ragt und die Dichtung einen in Richtung des Gehäuses aufgebogenen Rand aufweist, der den äusseren Umfangsrand des Verbindungsflansches übergreift und der selbst vom Aussenrand der Flanschplatte überdeckt ist, wobei im zusammengebauten Zustand der umlaufende Rand der Flanschplatte bis maximal in Höhe der Rückseite der Flanschplatte des Gehäuses ragt und der in Richtung des Gehäuses ragende Rand der Dichtung über den gesamten Umfang des Verbindungsflansches dessen hintere Fläche überragt. Durch das Anpressen des Einbausteckverbinders an die Gehäusewand, die Schalttafel od. dgl. bis zum Anliegen des Randes der Flanschplatte an dieser Wand wird der den Verbindungsflansch hinten überragende Rand der Dichtung fest an die Wand angepresst und zwischen Verbindungsflansch und Rand der Flanschplatte dieses Volumen ausfüllend gequetscht. Die Dichtung liegt hier gegen Beschädigungen sowohl vor, während als auch nach dem Einbau geschützt zwischen Verbindungsflansch und Flanschplatte. Die Einstecköffnung wird bei eingestecktem komplementärem Stecker durch die umlaufende Dichtlippe abgedichtet, während die Abdichtung gegenüber dem Gehäuse des Gerätes oder der Schalttafel durch den von der Flanschplatte geschützten aufgebogenen Rand der Dichtung gewährleistet ist. Die Bauteile Flanschplatte, Dichtung und Gehäuse mit Verbindungsflansch können fabrikseitig zusammengesteckt werden und können vom Endverbraucher als ein gemeinsam handhabbarer Bauteil genutzt werden.

Bevorzugt ist die Innenseite des in Richtung des Gehäuses aufgebogenen Aussenrandes der Flanschplatte nach aussen hin abgeschrägt, und ist die Aussenseite des umlaufenden Randes der Dichtung ebenfalls nach aussen hin, vorzugsweise komplementär dazu, abgeschrägt. Beim Zusammenstecken bzw. beim Befestigen an der Gerätewandung oder der Schalttafel mittels der vorgesehenen Befestigungsmittel wird dadurch der Rand der Dichtung etwas gequetscht und auf die Gerätewandung oder die Oberfläche der Schalttafel hin gepresst, was eine besonders gute Dichtwirkung erzielen lässt.

Eine alternative Ausführungsform eine erfindungsgemässen Steckverbinders sieht vor, dass im zusammengebauten Zustand der umlaufende Rand der Flanschplatte vor der Höhe der Rückseite der Flanschplatte des Gehäuses endet und ein umlaufender, nach aussen hin auskragender Dichtrand zumindest einen Teil der Dicke des in Richtung des Gehäuses aufgebogenen Randes der Flanschplatte abdeckt. Damit wird die Scherwirkung einer abgeschrägten Innenseite der Flanschplatte vermieden und die Dichtwirkung durch eine senkrecht auf den Rand der Dichtung einwirkende Kraft bewirkt.

Erfindungsgemäss ist vorgesehen, dass an den Stellen der Montagebohrungen an der Dichtung Dichtungstüllen angeformt sind, die in Richtung auf die Flanschplatte hochragen. Im zusammengebauten Zustand verlaufen die Dichtungstüllen innerhalb der Montagebohrungen der Flanschplatte, die vorzugsweise buchsenförmige Verlängerungen in Richtung auf den Verbindungsflansch des Gehäuses hin aufweisen. Dabei entspricht deren Aussendurchmesser vorzugsweise dem Innendurchmesser der Montagebohrungen bzw. der buchsenförmigen Verlängerungen, wobei die Dichtungstüllen oberhalb der unteren Kante des Aufnahmebereiches für den Kopf der Befestigungsmittel in der Montagebohrung enden. Damit kann einerseits eine weitere Verbesserung der Dichtwirkung erzielt werden, indem auch das Eindringen von Feuchtigkeit, Schmutz oder Staub über die Montagebohrungen verhindert wird, während dennoch die Befestigungsmittel, insbesondere die Schraubenköpfe, einen gut fühlbaren, harten Anschlag an der Flanschplatte haben.

Eine weitere Optimierung der Dichtwirkung ist dann gegeben, wenn der Innendurchmesser der Dichtungstüllen minimal dem Aussendurchmesser der Befestigungsmittel entspricht und damit alle Flächen dichtend aneinander liegen.

Gemäss einer bevorzugten Ausführungsform der Erfindung ist der Steckverbinder zusätzlich dadurch gekennzeichnet, dass die Flanschplatte in Richtung des Gehäuses abstehende Haltezapfen aufweist, und der Verbindungsflansch entsprechende Haltebohrungen aufweist, in welche die Enden der Haltezapfen eingesetzt werden können. Vorzugsweise sind die Haltebohrungen von sich über den Verbindungsflansch erhebenden Ringen begrenzt und überdeckt die Dichtung diese Ringe mit daran anliegenden zentral offenen Domen. Damit sind die Flanschplatte und das Gehäuse mit der dazwischen eingesetzten Dichtung ausreichend gut miteinander verbunden, um ein Auseinanderfallen zu verhindern und den Steckverbinder als einen gemeinsamen Bauteil handhaben zu können. Überdies können die Haltezapfen im Fall von Haltebohrungen, die den Verbindungsflansch komplett durchdringen, zum Anschlag an die Vorderseite des Gerätegehäuse, der Schalttafel od. dgl. vorgesehen sein und damit eine Abstandhalterwirkung ausüben, um die Einwirkung auf die Dichtung zu begrenzen und damit deren Beschädigung zu verhindern.

Um auch für die Haltebohrungen die Dichtwirkung zu gewährleisten, weist vorzugsweise die zentrale Öffnung der Dome einen geringfügig kleineren Durchmesser auf als die Durchgangsöffnung und/oder der Aussendurchmesser der Haltezapfen. Damit ist eine dichte Durchführung der Haltezapfen gewährleistet, ebenso wie ein guter Zusammenhalt aufgrund der Reibung zwischen Dichtung und Haltezapfen.

Bevorzugt ist der Steckverbinder derart ausgeführt, dass die Flanschplatte eine die Einstecköffnung umgebende, umlaufende Nut aufweist, in welcher Nut eine die Dichtlippe für die Einstecköffnung radial aussen umgebende, sich über die Oberfläche der Dichtung erhebende Leiste aufgenommen ist. Neben der optimalen Zentrierung von Dichtung und Flanschplatte zueinander wirkt diese Leiste auch als zusätzliche Dichtleiste und erhöht so die Dichtwirkung.

In vielen Fällen von Steckverbindungen ist es erwünscht, dass ein ungewolltes Lösen der Verbindung unterbunden ist. Zu diesem Zweck sind Verriegelungsanordnungen zwischen den komplementären Steckverbindern vorhanden, die aber zur gewollten Lösung der Steckverbindung durch Betätigung eines Betätigungselementes entriegelt werden müssen. Daher sieht eine bevorzugte Ausführungsform eines erfindungsgemässen Steckverbinders vor, dass in der Flanschplatte von der Einstecköffnung eine Ausnehmung radial nach aussen hin verläuft, durch welche im zusammengebauten Zustand ein Betätigungselement für einen Verriegelungsmechanismus vom Gehäuse nach aussen hin auf die Vorderseite der Flanschplatte hindurchragt. Um dabei auch diese Erweiterung der Einstecköffnung optimal abzudichten erstreckt sich ein sich radial anschliessend an die Einstecköffnung über die Oberfläche der Dichtung erhebender Dom durch die Ausnehmung hin nach aussen auf die Vorderseite der Flanschplatte. Das Betätigungselement ist dabei durch den Dom abgedeckt.

Rein exemplarisch ist eine Dichtung für einen elektrischen Steckverbinder, insbesondere einen Einbausteckverbinder, speziell einen Steckverbinder gemäss einem der vorhergehenden Absätze konzipiert worden, um diesen optimal gegen eine Gerätewand, Schalttafel od. dgl., abzudichten. Diese Dichtung weist einen zentralen Ausschnitt an der Stelle der Einstecköffnung des Steckverbinders und Ausnehmungen an den Stellen von Montagebohrungen für den Steckverbinder auf.

Sie ist rein exemplarisch dadurch gekennzeichnet, dass eine den zentralen Ausschnitt umlaufende Dichtlippe den inneren Umfang des zentralen Ausschnittes begrenzt, und an einer Hinterseite der Dichtung ein zurückgebogener, sich über die hintere Fläche der Dichtung erhebender Rand vorliegt, an welchem eine umlaufende Dichtstruktur angeordnet ist. Damit ist diese Dichtung geeignet, sowohl die Einstecköffnung bei eingestecktem komplementärem Steckverbinder abzudichten, als auch den Einbausteckverbinder gleichzeitig gegenüber dem Gerätegehäuse, der Wand der Schalttafel oder dgl. abzudichten.

Bevorzugt umfasst dabei die Dichtstruktur eine umlaufende Dichtleiste, was eine sichere linienförmige Abdichtung ermöglicht. Vorzugsweise ist dabei die Aussenseite des umlaufenden Randes der Dichtung nach aussen hin abgeschrägt, um nur einen Teil der senkrecht auf die Dichtung wirkenden Befestigungskraft in Anpressdruck umzuwandeln und diesen damit zu begrenzen.

Als rein exemplarische Alternative ist eine Dichtung vorgesehen, bei welcher die Dichtstruktur ein radial nach aussen auskragender, umlaufender Dichtrand ist. Damit kann eine nicht erwünschte Scherwirkung auf den äusseren Rand der Dichtung vermieden und der Dichtrand senkrecht an die Gerätewandung, Schalttafel od. dgl. gepresst werden.

Eine besonders bevorzugte exemplarische Ausführungsform für eine Dichtung für insbesondere Einbausteckverbinder ist dadurch gekennzeichnet, dass an Positionen für die Durchführung von Befestigungsmitteln sich über die vordere Oberfläche der Dichtung erhebende Dichtungstüllen mit zentralen Durchführungen für die Befestigungsmittel angeordnet sind. Damit kann der Einbausteckverbinder auch an den Stellen der Befestigungsmittel optimal abgedichtet montiert werden.

Eine weitere vorteilhafte Ausführungsform einer exemplarischen Dichtung ist dadurch gekennzeichnet, dass an Positionen für die Durchführung von Haltestiften sich über die vordere Oberfläche der Dichtung erhebende Dome mit zentralen Durchführungen für die Abstandhalterstifte angeordnet sind. Eine derartige Dichtung ist optimal für den Einsatz bei Einbausteckverbindern geeignet, deren Flanschplatte und Gehäuse mittels zusammenwirkenden Haltestiften und Haltebohrungen an diesen Bauteilen zumindest provisorisch miteinander verbunden werden können.

Für Einbausteckverbinder mit Verriegelungsanordnungen und Betätigungselementen zu deren Entriegelung ist eine Dichtung optimal geeignet, welche rein exemplarisch einen sich radial anschliessend an die Einstecköffnung über die vordere Oberfläche der Dichtung erhebenden Dom aufweist. Unter diesem Dom kann das Betätigungselement der Verriegelungsanordnung aufgenommen werden. Vorzugsweise ist dabei dieser Dom einstückig mit der Dichtung ausgeführt.

Die gute Zentrierung der Dichtung gegenüber vorzugsweise der Flanschplatte wird durch eine die Dichtlippe für die Einstecköffnung radial aussen umgebende, sich über die vordere Oberfläche der Dichtung erhebende Leiste gewährleistet. Diese Leiste stellt auch eine zusätzliche Dichtkante dar und verbessert zusätzlich die Dichtwirkung.

Um den Einbausteckverbinder auch bei nicht gestecktem komplementären Steckverbinder ab gedichtet zu erhalten, ist bevorzugt zumindest ein radial abstehender Verbindungsstreifen an der Dichtung angeformt, an dessen äusserem Ende ein Dichtstopfen befestigt ist, dessen Aussendurchmesser geringfügig grösser ist als der Innendurchmesser der Dichtlippe der Ein stecköffnung. Im Sinn der Materialersparnis ist dieser Dichtstopfen bevorzugt topfförmig aus genommen ausgeführt.

Bevorzugt steht auf der dem Verbindungsstreifen gegenüberliegenden Seite des Dichtstopfens eine vollflächige Grifflasche ab, was die Handhabung wesentlich vereinfacht. Vorzugsweise ist auch diese Grifflasche topfförmig ausgeführt und überdeckt und schützt in eingestecktem Zustand des Dichtstopfens den Dom, der das Betätigungselement der Verriegelungsanordnung abdeckt und abdichtet.

Zum besseren Verständnis der Erfindung wird diese anhand der nachfolgenden Figuren näher erläutert.

Es zeigen jeweils in stark vereinfachter, schematischer Darstellung:
- Fig. 1: eine Ansicht einer ersten Ausführungsform eines erfindungsgemässen Einbau steckverbinders von schräg vom oben;
- Fig. 2: eine Ansicht um 180 Grad gedreht;
- Fig. 3: eine Explosionsdarstellung von schräg vorne oben;
- Fig. 4: einen Querschnitt genau in der Mittelebene des Einbausteckverbinders der Fig. 1 bis 3;
- Fig. 5: einen Querschnitt in einer parallelen Ebene, welche die Mittelachsen der Befestigungsbohrungen und der Haltezapfen beinhaltet;
- Fig. 6: einen Detail-Querschnitt im Bereich der Befestigungsbohrungen mit eingesetzter Befestigungsschraube;
- Fig. 7: einen Detail-Querschnitt im Bereich der Befestigungsbohrungen mit eingesetzter und festgezogener Befestigungsschraube;
- Fig. 8: eine vorteilhafte Ausführungsform einer Dichtung für einen Einbausteckverbinder in grösserem Massstab;
- Fig. 9: eine Ansicht einer weiteren Ausführungsform eines erfindungsgemässen Einbausteckverbinders von schräg vorne oben;
- Fig. 10: einen Querschnitt genau in der Mittelebene des Einbausteckverbinders der Fig. 7; und
- Fig. 11: einen Querschnitt durch eine weitere Ausführungsform eines Einbausteckverbinders, mit stufenförmig abgekantetem Dichtungsrand.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In der Fig. 1 ist beispielhaft eine erste Ausführungsform eines erfindungsgemässen Einbausteckverbinders in Form einer Chassisbuchse für einen Datenstecker, insbesondere eines RJ45-Datensteckers, in perspektivischer Ansicht dargestellt. Selbstverständlich ist der erfindungsgemässe Aufbau auch auf andere Arten von Einbausteckverbindern übertragbar, was am weiteren Ausführungsbeispiel der Fig. 9 und 10 beispielhaft erläutert ist, die eine XLR-Chassisbuchse zeigen.

In der nachfolgenden Beschreibung werden für gleiche Teile gleiche Bezugszeichen bzw. Bauteilbezeichnungen verwendet werden. Um unnötige Wiederholungen zu vermeiden, wird auf bereits erfolgte detaillierte Beschreibung hingewiesen bzw. Bezug genommen.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der elektrische Einbausteckverbinder der Fig. 1, in einer Explosionsdarstellung in Fig. 3 im Detail dargestellt, umfasst ein Gehäuse 1 mit einer Einstecköffnung 2 für einen komplementären Steckverbinder (nicht dargestellt). Am einsteckseitigen Ende, an der Vorderseite des Gehäuses 1, ist ein auskragender Verbindungsflansch 3 vorgesehen, der vorzugsweise rechtwinkelig vom Gehäuse 1 und vorzugsweise über dessen gesamten Umfang absteht. Der Verbindungsflansch 3 weist auch Durchgangsöffnungen oder teilweise offene Ausnehmungen 4 auf, durch welche Befestigungsmittel 5, typischerweise Befestigungsschrauben, Niete od. dgl., für den Einbausteckverbinder hindurchgeführt werden können, um diesen in einer Gerätewandung G, einer Schalttafel oder ähnlichen Elementen zu fixieren (siehe dazu Fig. 6). Die Ausnehmungen 4 sind bevorzugt in zwei einander bezüglich der Mittelachse der Einstecköffnung 2 gegenüberliegenden Ecken des hier rechteckigen Verbindungsflansches 3 positioniert.

Selbstverständlich sind auch andere Umrissformen des Verbindungsflansche 3 möglich, beispielsweise ein kreisrunder Umriss, ein Polygonzug, od. dgl. Auch können in allen Ecken des Verbindungsflansches 3 Durchgangsöffnungen 4 vorhanden sein.

An anderen Stellen des Verbindungsflansches 3 finden sich Haltebohrungen 6, die von sich über die Vorderseite des Verbindungsflansches 3 erhebende Ringen 7 begrenzt sind. Typischerweise sind zwei Haltebohrungen 6 in zwei einander bezüglich der Mittelachse der Einstecköffnung 2 gegenüberliegenden Ecken des Verbindungsflansches 3 positioniert. In diese Haltebohrungen 6 können komplementäre Halteelemente anderer Bauteile eingesetzt werden.

Bevorzugt sind diese Haltebohrungen 6 im Zentrum von sich über den Verbindungsflansch 3 erhebenden Ringen 7 vorgesehen.

Schliesslich ist im oder am Gehäuse 1 noch eine Verriegelungsanordnung 8, 9 positioniert, deren zumindest eines Verriegelungselement 9 mittels eines Betätigungselementes 8 auch entriegelt werden kann. Dieses Betätigungselement 8 ragt über das einsteckseitige Ende des Gehäuses 1 nach vorne hinaus, damit es vom Benutzer gut erreicht werden kann.

Der Vorderseite des Verbindungsflansches 3 des Gehäuses 1 liegt im zusammengebauten Zustand des Einbausteckverbinders eine einsteckseitige Flanschplatte 10 gegenüber. Diese weist eine Einstecköffnung 11 für den komplementären Steckverbinder in koaxialer Anordnung zur Einstecköffnung 2 des Gehäuses 1 auf. Weiters sind in der Flanschplatte 10 Montagebohrungen 12 ausgearbeitet, koaxial zu den Ausnehmungen 4 im Verbindungsflansch 3 positioniert und zur Durchführung der Befestigungsmittel 5 für den Einbausteckverbinder zur Verbindung mit einer Gerätewand, einer Schalttafel od. dgl. ausgelegt. An der Stelle, an welcher das Betätigungselement 8 angeordnet ist, erstreckt sich von der Einstecköffnung 11 eine radial nach aussen hin weisende Ausnehmung 13, durch welche das Betätigungselement 8 auf die Vorderseite der Flanschplatte 10 hindurchragen kann.

Der Aussenrand 14 der Flanschplatte 10 ist in Richtung des Gehäuses 1 aufgebogen und überdeckt - dies ist besser in der Hinteransicht des Einbausteckverbinders in Fig. 2 und im Querschnitt der Fig. 4 erkennbar - den Aussenrand des Verbindungsflansches 3. Auf der Hinterseite der Flanschplatte 10 weisen die Montagebohrungen 12 vorzugsweise buchsenförmige Verlängerungen 15 in Richtung auf den Verbindungsflansch 3 hin auf und erstrecken sich vorzugsweise bis hin zum Kontakt mit diesem Verbindungsflansch 3.

An Positionen, welche den Haltebohrungen 6 des Verbindungsflansches 3 entsprechen, weist die Flanschplatte 10 in Richtung des Gehäuses 1 abstehende Haltezapfen 16 auf. Deren Enden sind zum Einsetzen und Fixieren in den Haltebohrungen 6 des Verbindungsflansches 3 ausgelegt. Allenfalls können sie auch komplett und bis zur Kontaktierung der Gehäusewand, Schalttafel od. dgl. in die Haltebohrungen 6 eingeführt werden und als Abstandhalter wirken.

Unmittelbar zwischen der Flanschplatte 10 und dem Verbindungsflansch 3 des Gehäuses 1 eingesetzt und zwischen diesen Bauteilen geklemmt gehalten ist eine vorzugsweise plattenförmige Dichtung 17 zur Abdichtung gegenüber der Geräte-wand G, der Schalttafel od. dgl. Diese Dichtung 17 weist eine zentrale Ausnehmung 30 auf, welche in der Grösse zumindest der Einstecköffnung 2 entspricht und welche koaxial zu dieser angeordnet ist. Vorzugsweise ist der zentrale Ausschnitt 30 durch eine umlaufenden Dichtlippe 18 begrenzt, die radial in die Einstecköffnung 2 ragt und bei eingestecktem komplementären Steckverbinder den ringförmigen Spalt der Einstecköffnung 2 abdichtet.

Der Rand 19 der Dichtung 17 ist im Bereich der Flanschplatte 10 und des Verbindungsflansches 3 in Richtung auf das Gehäuse 1 hin aufgebogen und übergreift mit diesem aufgebogenen Randstreifen 19 den äusseren Umfangsrand des Verbindungsflansches 3. Andererseits wird der aufgebogene Rand 19 der Dichtung 17 selbst wieder vom aufgebogenen Aussenrand 14 der Flanschplatte 10 überdeckt. Die relative Dicken von Dichtung 17 und Verbindungsflansch sowie die Höhe des Aussenrandes 14 sind derart gewählt, dass im zusammengebauten Zustand der umlaufende Rand 14 der Flanschplatte 10 bis maximal in Höhe der Rückseite des Verbindungsflansches 3 des Gehäuses 1 ragt und der in Richtung des Gehäuses 1 ragende Rand 19 der Dichtung 17 über den gesamten Umfang des Verbindungsflansches 3 dessen hintere Fläche überragt und bei der Montage des Einbausteckverbinders schliesslich gegen die Wand des Gerätegehäuses, der Schalttafel od. dgl. gepresst wird und die Dichtfunktion erfüllt. An der Stelle der Montagebohrungen 12 der Flanschplatte bzw. der Ausnehmungen 4 des Verbindungsflansches 3 sind auch in der Dichtung 17 Durchgangsöffnungen 20 ausgearbeitet.

Wie in den Fig. 6 und 7 gut zu erkennen ist, ist bei einer bevorzugten Ausführungsform der Erfindung die Innenseite des aufgebogenen Randes 14 der Flanschplatte 10 nach aussen hin abgeschrägt ausgeführt. Auch die Dichtung 17, besser gesagt deren aufgebogener Rand 19, ist ebenfalls nach aussen hin abgeschrägt ausgeführt, vorzugsweise komplementär zur Abschrägung der Flanschplatte 10. Wie in Fig. 7 gezeigt wird beim Anziehen der Befestigungsschraube 5 im Zuge der Montage des Einbausteckverbinders der Rand 19 der Dichtung 17 an die Gerätewand G, die Schalttafel od. dgl. gepresst, wobei die Dichtung aber vorzugsweise komplett durch die Flanschplatte 10 abgedeckt und geschützt ist. Alternativ dazu könnte auch eine Konstruktion entsprechend der Fig. 11 gewählt werden, bei welcher im zusammengebauten Zustand der umlaufende Rand 14 der Flanschplatte 10 vor der Höhe der Rückseite des Verbindungsflansches 3 des Gehäuses 1 endet und ein umlaufender, nach aussen hin auskragender Dichtrand 31 zumindest einen Teil der Dicke des in Richtung des Gehäuses 1 aufgebogenen Randes 14 der Flanschplatte 10 abdeckt.

Wie ebenfalls in den Fig. 6 bis 8 deutlich dargestellt ist, weist die Dichtung 17 gemäss einer bevorzugten Ausführungsform an den Stellen der Montagebohrungen 12 an der Dichtung 17 angeformte Dichtungstüllen 21 auf, die in Richtung auf die Rückseite der Flanschplatte 10 hin hochragen. Diese Dichtungstüllen 21 verlaufen im zusammengebauten Zustand innerhalb der Montagebohrungen 12 der Flanschplatte 10, insbesondere auch innerhalb von deren buchsenförmigen Verlängerung 15, wobei deren Aussendurchmesser vorzugsweise dem Innendurchmesser der Montagebohrung 12 bzw. der Verlängerung 15 entspricht. Der Innendurchmesser wird hier in dem Abschnitt bestimmt, in welchem der Schaft des Befestigungsmittels, vorzugsweise also der Gewindeabschnitt einer Befestigungsschraube 5, in der Montagebohrung 12 aufgenommen ist.

In unbelastetem Zustand enden die Dichtungstüllen 21 - wie in Fig. 6 dargestellt - etwas oberhalb der unteren Kante des Aufnahmebereiches für den Kopf der Befestigungsschraube 5 in der Montagebohrung 12. Nach dem Festziehen der Befestigungsschraube 5 wird das Material der Dichtungstüllen 21 zwischen der Befestigungsschraube 5, die bis zum Anschlag an der Innenseite der Montagebohrung 12 der Flanschplatte 10 angezogen wird, und der Flanschplatte 10 gequetscht und dichtet dabei den Bereich des Schraubenkopfes ab.

Der Innendurchmesser der Dichtungstüllen 21 soll vorzugsweise grösser sein als der Aussendurchmesser der Befestigungsmittel, insbesondere der Befestigungsschrauben 5, wobei dieser Aussendurchmesser der Nenndurchmesser des Gewindes ist. Minimal soll der Innendurchmesser der Durchgangsöffnung 20 der Dichtungstüllen 21 wie in Fig 6 dargestellt im unbelasteten Zustand dem Aussendurchmesser der Befestigungsschrauben 5 entsprechen. Bei komplett festgezogener Befestigungsschraube 5 hingegen wird die Dichtungstülle 5 gestaucht und das Material der Dichtungstülle 21 legt sich an die Innenwand der Montagebohrung 12 und dringt zwischen die Gewindegänge der Befestigungsschraube 5 ein, womit sich der in Fig. 7 gezeigte Zustand ergibt. Zusammen mit dem Formschluss im Bereich des Schraubenkopfes ergibt dies eine optimale Dichtwirkung über die gesamte Höhe der Dichtungstülle 21.

An den Positionen der Haltebohrungen 6 am Verbindungsflansch 3 weist die Dichtung 17 vorzugsweise sich über deren Oberfläche erhebende Dome 22 auf, welche in zusammengesetztem Zustand des Einbausteckverbinders die Ringe 7 anliegend überdecken. Zur Hindurchführung der Haltezapfen 16 der Flanschplatte 10 weisen diese Dome 22 zentrale Öffnungen 23 auf, deren Durchmesser vorteilhafterweise etwas kleiner ist als der Durchmesser der Haltebohrung 6 und/oder des in die Haltebohrung 6 einzuführenden Abschnittes des Haltezapfens 16.

Als weitere sich über die Oberfläche der Dichtung 17 erhebende Struktur ist eine die Dichtlippe 18 für die Einstecköffnung 2 und die zentrale Ausnehmung 30 radial aussen umgebende Leiste 24 oder Ausstülpung vorhanden. Diese Leiste 24 ist in zusammengesetztem Zustand von Dichtung 17 und Flanschplatte 10 in einer korrespondierenden Nut 25 aufgenommen, welche die Einstecköffnung 11 koaxial umgibt.

Im Bereich, in welchem in zusammengesetztem Zustand das Betätigungselement 8 durch die Flanschplatte 10 hindurchragt, geht die Leiste 24 in einen sich ebenfalls über die Oberfläche der Dichtung 17 und in seiner Höhe noch weiter über die Höhe der Leiste 24 erhebenden Dom 26 über. Dieser vorteilhafterweise einstückig mit der Dichtung 17 ausgeführte Dom 26 ragt ebenfalls über die Vorderseite der Flanschplatte 10 hinaus und gestattet dem Benutzer die Betätigung des Bedienungselementes 8 und damit das Lösen der Verriegelung des in den Einbausteckverbinder eingesteckten komplementären Steckverbinders, der bis dahin vom Verriegelungselement 9 in der Einstecköffnung 2 des Gehäuses 1 gehalten ist.

Neben der Abdichtung der Einstecköffnung 2 bei eingestecktem komplementären Steckverbinder durch die Dichtlippe 18 der Dichtung 17 bestand der Wunsch auch nach der Möglichkeit einer Abdichtung in ungestecktem Zustand. Zu diesem Zweck ist an der Dichtung 17, unter dem auf das Gehäuse 1 hin umgebogenen Randbereich 14 der Flanschplatte 10 herausragend, zumindest ein radial abstehender Verbindungsstreifen angeformt. Vorzugsweise sind - wie in den Abbildungen dargestellt - zwei derartige Verbindungsstreifen 27 in etwa paralleler oder leicht V-förmiger Anordnung an der Dichtung 17 angeformt. Am äusseren Ende dieser Verbindungsstreifen 27 ist ein Dichtstopfen 28 befestigt, dessen Aussendurchmesser maximal dem Innendurchmesser der Einstecköffnungen 2, 11 entspricht und der bevorzugt geringfügig grösser ist als der Innendurchmesser der die Einstecköffnung 2 abdichtende Dichtlippe 18 der Dichtung 17. Vorzugsweise ist der Dichtstopfen 28 offen topfförmig gestaltet.

Zur leichteren Handhabung des Dichtstopfens 28 steht auf der dem Verbindungsstreifen 27 gegenüberliegenden Seite des Dichtstopfens 28 eine vollflächige Grifflasche 29 ab. Bevorzugt ist diese Grifflasche 29 ebenfalls offen topfförmig ausgeführt, wobei deren Öffnung in die gleiche Richtung orientiert ist wie der das Betätigungselement 8 abdichtende Dom 26 und in einer Linie mit diesem Dom 26 und der Mittelachse der Einstecköffnung 2 liegt. Das bewirkt bei Umklappen der Verbindungsstreifen 27 zum Einsetzen des Dichtstopfens 28 in die Einstecköffnung 2, dass gleichzeitig auch der Dom 26 durch die topfförmige Grifflasche 29 abgedeckt und geschützt wird.

Fig. 11 Querschnitt durch eine weitere Ausführungsform eines Einbausteckverbinders, mit stufenförmig abgekantetem Dichtungsrand.

Durch das Anpressen des Einbausteckverbinders an die Gehäusewand, die Schalttafel od. dgl. bis zum Anliegen des Randes der Flanschplatte an dieser Wand wird der den Verbindungsflansch hinten überragende Rand der Dichtung fest an die Wand angepresst und zwischen Verbindungsflansch und Rand der Flanschplatte dieses Volumen ausfüllend gequetscht. Die Dichtung liegt hier gegen Beschädigungen sowohl vor, während als auch nach dem Einbau geschützt zwischen Verbindungsflansch und Flanschplatte. Die Einstecköffnung wird bei eingestecktem komplementärem Stecker durch die umlaufende Dichtlippe abgedichtet, während die Abdichtung gegenüber dem Gehäuse des Gerätes oder der Schalttafel durch den von der Flanschplatte geschützten aufgebogenen Rand der Dichtung gewährleistet ist. Die Bauteile Flanschplatte, Dichtung und Gehäuse mit Verbindungsflansch können fabrikseitig zusammengesteckt werden und können vom Endverbraucher als ein gemeinsam handhabbarer Bauteil genutzt werden.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

**Bezugszeichenaufstellung**

| | | | |
|---|---|---|---|
| 1 | Gehäuse | 36 | |
| 2 | Einstecköffnung | 37 | |
| 3 | Verbindungsflansch | 38 | |
| 4 | Ausnehmung | 39 | |
| 5 | Befestigungsschraube | 40 | |
| 6 | Haltebohrung | | |
| 7 | Ring | 41 | |
| 8 | Betätigungselement | 42 | |
| 9 | Verriegelungselement | 43 | |
| 10 | Flanschplatte | 44 | |
| | | 45 | |
| 11 | Einstecköffnung | | |
| 12 | Montagebohrung | 46 | |
| 13 | Ausnehmung | 47 | |
| 14 | Aufgebogener Rand | 48 | |
| 15 | Buchsenförmige Verlängerung | 49 | |
| | | 50 | |
| 16 | Haltezapfen | | |
| 17 | Dichtung | 51 | |
| 18 | Dichtlippe | 52 | |
| 19 | Aufgebogener Rand | 53 | |
| 20 | Durchgangsöffnung | 54 | |
| | | 55 | |
| 21 | Dichtungstülle | | |
| 22 | Dom | 56 | |
| 23 | Zentrale Öffnung | 57 | |
| 24 | Leiste | 58 | |
| 25 | Nut | 59 | |
| | | 60 | |
| 26 | Dom | | |
| 27 | Verbindungsstreifen | 61 | |
| 28 | Verschlussstopfen | 62 | |
| 29 | Grifflasche | 63 | |
| 30 | Zentraler Ausschnitt | 64 | |
| | | 65 | |
| 31 | Dichtrand | | |
| 32 | | G | Gerätewand |
| 33 | | | |
| 34 | | | |
| 35 | | | |

## Patentansprüche

1. Elektrischer Steckverbinder, insbesondere Einbausteckverbinder, umfassend ein Gehäuse (1) mit einer Einstecköffnung (2) für einen komplementären Steckverbinder, wobei am einsteckseitigem Ende des Gehäuses (1) ein auskragender Verbindungsflansch (3) absteht, der Ausnehmungen (4) zur Durchführung von Befestigungsmitteln (5) aufweist, eine einsteckseitige Flanschplatte (10) mit einer Einstecköffnung (11) für den komplementären Steckverbinder und mit Montagebohrungen (12) zur Verbindung mit einer Gerätewand (G), einer Schalttafel od. dgl., und eine zwischen dem Verbindungsflansch (3) und der Flanschplatte (10) eingesetzte Dichtung (17) mit einem zentralen Ausschnitt (30) im Bereich der Einstecköffnung (2), wobei die Dichtung (17) mit einer umlaufenden Dichtlippe (18) radial in die Einstecköffnung (2) ragt, und zumindest ein Befestigungsmittel (5) zur Fixierung von Gehäuse (1), Flanschplatte (10) und Dichtung (17) an der Gerätewand (G), Schalttafel od. dgl.,
wobei der Aussenrand (14) der Flanschplatte (10) in Richtung des Gehäuses (1) aufgebogen ist und den Aussenrand des Verbindungsflansches (3) überdeckt, und die Dichtung (17) an der Hinterseite einen in Richtung des Gehäuses (1) aufgebogenen Rand (19) aufweist, der sich über die hintere Fläche der Dichtung (17) erhebt und den äusseren Umfangsrand des Verbindungsflansches (3) übergreift und der selbst vom Aussenrand (14) der Flanschplatte (10) überdeckt ist, wobei im zusammengebauten Zustand der umlaufende Rand (14) der Flanschplatte (10) bis maximal in Höhe der Rückseite des Verbindungsflansches (3) des Gehäuses (1) ragt und der in Richtung des Gehäuses (1) ragende Rand (19) der Dichtung (17) über den gesamten Umfang des Verbindungsflansches (3) dessen hintere Fläche überragt und eine Dichtstruktur bildet oder mit einer Dichtstruktur versehen ist, **dadurch gekennzeichnet, dass** an den Stellen der Montagebohrungen (12) an der Dichtung (17) Dichtungstüllen (21) angeformt sind, die in Richtung auf die Flanschplatte (10) hin hochragen, wobei im zusammengebauten Zustand die Dichtungstüllen (21) innerhalb der Montagebohrungen (12) der Flanschplatte (10) verlaufen, wobei deren Aussendurchmesser vorzugsweise dem Innendurchmesser der Montagebohrung (12) entspricht, und wobei die Dichtungstüllen (21) oberhalb der unteren Kante des Aufnahmebereiches für den Kopf des Befestigungsmittels (5) in der Montagebohrung (12) enden.

2. Steckverbinder nach Anspruch 1, **dadurch gekennzeichnet, dass** die Innenseite des in Richtung des Gehäuses (1) aufgebogenen Aussenrandes (14) der Flanschplatte (10) nach aussen hin abgeschrägt ist, und dass die Aussenseite des umlaufenden Randes (19) der Dichtung (17) ebenfalls nach aussen hin, vorzugsweise komplementär dazu, abgeschrägt ist.

3. Steckverbinder nach Anspruch 1, **dadurch gekennzeichnet, dass** im zusammengebauten Zustand der umlaufende Rand (14) der Flanschplatte (10) vor der Höhe der Rückseite des Verbindungsflansches (3) des Gehäuses (1) endet und ein umlaufender, nach aussen hin auskragender Dichtrand (31) zumindest einen Teil der Dicke des in Richtung des Gehäuses (1) aufgebogenen Randes (14) der Flanschplatte (10) abdeckt.

4. Steckverbinder nach Anspruch 1, **dadurch gekennzeichnet, dass** die Montagebohrungen (12) der Flanschplatte (10) buchsenförmige Verlängerungen (15) in Richtung auf den Verbindungsflansch (3) hin aufweisen.

5. Steckverbinder nach einem der Ansprüche 1 bis 4, **dadurch gekennzeichnet, dass** die Flanschplatte (10) in Richtung des Gehäuses (1) abstehende Haltezapfen (16) aufweist, dass der Verbindungsflansch (3) entsprechende Haltebohrungen (6) aufweist, in welche die Enden der Haltezapfen (16) eingesetzt werden können, wobei die Haltebohrungen (6) im Zentrum von sich über den Verbindungsflansch (3) erhebenden Ringen (7) verlaufen und die Dichtung (17) diese Ringe (7) mit daran anliegenden zentral offenen Domen (22) überdeckt.

6. Steckverbinder nach Anspruch 5, **dadurch gekennzeichnet, dass** die zentrale Öffnung (23) der Dome (22) einen geringfügig kleineren Durchmesser aufweist als die Haltebohrung (6) und/oder der Aussendurchmesser der Haltezapfen (16).

7. Steckverbinder nach einem der Ansprüche 1 bis 6, **dadurch gekennzeichnet, dass** die Flanschplatte (10) eine die Einstecköffnung (11) umgebende, umlaufende Nut (25) aufweist, in welcher Nut (25) eine die Dichtlippe (18) für die Einstecköffnung (2) radial aussen umgebende, sich über die Oberfläche der Dichtung (17) erhebende Leiste (24) aufgenommen ist.

8. Steckverbinder nach einem der Ansprüche 1 bis 7, **dadurch gekennzeichnet, dass** in der Flanschplatte (10) von der Einstecköffnung (11) eine Ausnehmung (13) radial nach aussen hin verläuft, durch welche im zusammengebauten Zustand ein Betätigungselement (8) für einen Verriegelungsmechanismus (8, 9) vom Gehäuse (1) nach aussen hin auf die Vorderseite der Flanschplatte (3) hindurchragt, wobei ein sich radial anschliessend an die Einstecköffnung (11) über die Oberfläche der Dichtung (17) erhebender Dom (26) durch die Ausnehmung (13) hin nach aussen auf die Vorderseite der Flanschplatte (10) erstreckt und dabei das Betätigungselement (8) durch den Dom (26) abgedeckt ist.

## Claims

1. Electrical plug connector, in particular chassis connector, comprising a housing (1) with an insertion opening (2) for a complementary plug connector, wherein a projecting connecting flange (3) projects from the insertion-side end of the housing (1), which has recesses (4) for the passage of fastening means (5), a plug-in-side flange plate (10) with a insertion opening (11) for the complementary plug-in connector and with mounting bores (12) for connection to an appliance wall (G), a control panel or the like, and a seal (17) inserted between the connecting flange (3) and the flange plate (10) and having a central cut-out (30) in the region of the insertion opening (2), wherein the seal (17) projects radially into the insertion opening (2) with a circumferential sealing lip (18), and at least one fastening means (5) for fixing the housing (1), flange plate (10) and seal (17) to the appliance wall (G), control panel or the like, wherein the outer edge (14) of the flange plate (10) is bent up in the direction of the housing (1) and covers the outer edge of the connecting flange (3), and the seal (17) has an edge (19) on the rear side which is bent up in the direction of the housing (1), which rises above the rear surface of the seal (17) and engages over the outer peripheral edge of the connecting flange (3) and which is itself covered by the outer edge (14) of the flange plate (10), wherein, in the assembled state, the circumferential edge (14) of the flange plate (10) projects to a maximum height of the rear side of the connecting flange (3) of the housing (1) and the edge (19) of the seal (17) projecting in the direction of the housing (1) projects over the entire circumference of the connecting flange (3) over the rear surface thereof and forms a sealing structure or is provided with a sealing structure, **characterized in that** sealing grommets (21) are integrally formed on the seal (17) at the locations of the mounting bores (12) and project upwards in the direction of the flange plate (10), wherein the sealing grommets (21) extend inside the mounting bores (12) of the flange plate (10) in the assembled state, wherein their outer diameter preferably corresponds to the inner diameter of the mounting bore (12), and wherein the sealing grommets (21) end above the lower edge of the receiving area for the head of the fastening means (5) in the mounting bore (12).

2. Plug connector according to claim 1, **characterized in that** the inner side of the outer edge (14) of the flange plate (10), which is bent up in the direction of the housing (1), is beveled outwards, and **in that** the outer side of the circumferential edge (19) of the seal (17) is also beveled outwards, preferably complementarily thereto.

3. Plug connector according to claim 1, **characterized in that**, in the assembled state, the circumferential edge (14) of the flange plate (10) ends before the height of the rear side of the connecting flange (3) of the housing (1) and a circumferential, outwardly projecting sealing edge (31) covers at least part of the thickness of the edge (14) of the flange plate (10) which is bent up in the direction of the housing (1).

4. Plug connector according to claim 1, **characterized in that** the mounting bores (12) of the flange plate (10) have bushing-shaped extensions (15) in the direction towards the connecting flange (3).

5. Plug connector according to one of claims 1 to 4, **characterized in that** the flange plate (10) has retaining pins (16) projecting in the direction of the housing (1), **in that** the connecting flange (3) has corresponding retaining holes (6), into which the ends of the retaining pins (16) can be inserted, wherein the retaining bores (6) extend in the center of rings (7) rising above the connecting flange (3) and the seal (17) covers these rings (7) with centrally open domes (22) resting thereon.

6. Plug connector according to claim 5, **characterized in that** the central opening (23) of the domes (22) has a slightly smaller diameter than the retaining bore (6) and/or the outer diameter of the retaining pins (16).

7. Plug connector according to one of claims 1 to 6, **characterized in that** the flange plate (10) has a circumferential groove (25) surrounding the insertion opening (11), in which groove (25) a strip (24) surrounding the sealing lip (18) for the insertion opening (2) radially on the outside and rising above the surface of the seal (17) is accommodated.

8. Plug connector according to one of claims 1 to 7, **characterized in that** a recess (13) extends radially outwards from the insertion opening (11) in the flange plate (10), through which recess, in the assembled state, an actuating element (8) for a locking mechanism (8, 9) projects outwardly from the housing (1) onto the front side of the flange plate (3) in the assembled state, wherein a dome (26) which rises radially adjacent to the insertion opening (11) above the surface of the seal (17) extends outwardly through the recess (13) onto the front side of the flange plate (10) and the actuating element (8) is covered by the dome (26).

## Revendications

1. Connecteur électrique enfichable, notamment à encastrer, comprenant un boîtier (1) doté d'une ouverture d'enfichage (2) destinée à un connecteur enfichable complémentaire et dans lequel se dresse, à l'extrémité dudit boîtier côté enfichage, un flasque de raccordement (3) saillant qui présente des évidements (4) pour le passage de moyens de fixation (5), un flasque plan (10) doté d'une ouverture d'enfichage (11) destinée audit connecteur enfichable complémentaire et de trous de montage (12) pour la fixation à une paroi d'appareil (G), un tableau de commande ou similaire, et un élément d'étanchéité (17) inséré entre le flasque de raccordement (3) et le flasque plan (10), doté d'une découpe centrale (30) dans la zone de l'ouverture d'enfichage (2), ledit élément d'étanchéité (17) comportant à sa périphérie une lèvre d'étanchéité (18) radialement proéminente dans ladite ouverture d'enfichage (2), et au moins un moyen de fixation (5) servant à fixer ledit boîtier (1), ledit flasque plan (10) et ledit élément d'étanchéité (17) à ladite paroi d'appareil (G), audit tableau de commande ou similaire,
le bord extérieur (14) du flasque plan (10) étant courbé en direction du boîtier (1) et couvrant le bord extérieur du flasque de raccordement (3), ledit élément d'étanchéité (17) présentant sur la face arrière un bord (19) courbé en direction du boîtier (1) et qui se dresse au-dessus de la face arrière de l'élément d'étanchéité (17) et recouvre le bord extérieur périphérique dudit flasque de raccordement (3) qui est lui-même couvert par le bord extérieur (14) du flasque plan (10), sachant que, à l'état assemblé, ledit bord extérieur (14) du flasque plan (10) est proéminent au maximum jusqu'à la hauteur de la face arrière du flasque de raccordement (3) du boîtier (1) et le bord (19) de l'élément d'étanchéité (17) saillant en direction du boîtier (1) dépasse de la face arrière du flasque de raccordement (3) sur tout son périmètre et forme une structure étanche ou possède une structure étanche,
**caractérisé en ce que**, aux emplacements des trous de montage (12) sur l'élément d'étanchéité (17), il est formé des cônes d'étanchéité (21) qui se dressent en direction du flasque plan (10), sachant que, à l'état assemblé, lesdits cônes d'étanchéité (21) pénètrent dans les trous de montage (12) du flasque plan (10), leur diamètre extérieur correspondant de préférence au diamètre intérieur des trous de montage (12), et lesdits cônes d'étanchéité (21) se terminant au-dessus de l'arête inférieure de la zone accueillant la tête du moyen de fixation (5) dans le trou de montage (12).

2. Connecteur enfichable selon la revendication 1, **caractérisé en ce que** le côté intérieur du bord extérieur (14) du flasque plan (10) courbé en direction du boîtier (1) est biseauté vers l'extérieur, et **en ce que** le côté extérieur du bord périphérique (19) de l'élément d'étanchéité (17) est également biseauté vers l'extérieur, de préférence de manière complémentaire.

3. Connecteur enfichable selon la revendication 1, **caractérisé en ce que**, à l'état assemblé, le bord extérieur (14) du flasque plan (10) se termine en deçà de la hauteur de la face arrière du flasque de raccordement (3) du boîtier (1) et un bord étanche périphérique (31) saillant vers l'extérieur couvre au moins une partie de l'épaisseur du bord (14) du flasque plan (10) courbé en direction du boîtier (1).

4. Connecteur enfichable selon la revendication 1, **caractérisé en ce que** les trous de montage (12) du flasque plan (10) présentent des extensions (15) en forme de douille en direction du flasque de raccordement (3).

5. Connecteur enfichable selon l'une des revendications 1 à 4, **caractérisé en ce que** le flasque plan (10) présente des doigts de retenue (16) dressés en direction du boîtier (1), et **en ce que** le flasque de raccordement (3) présente des trous de retenue (6) correspondants, dans lesquels les extrémités desdits doigts de retenue (16) peuvent être introduits, lesdits trous de retenue (6) étant situés au centre de bagues (7) qui se dressent au-dessus du flasque de raccordement (3) et l'élément d'étanchéité (17) couvrant ces bagues (7) avec des dômes (22) en appui contre celles-ci et ouverts en leur centre.

6. Connecteur enfichable selon la revendication 5, **caractérisé en ce que** l'ouverture centrale (23) des dômes (22) présente un diamètre légèrement plus petit que le trou de retenue (6) et/ou que le diamètre extérieur des doigts de retenue (16).

7. Connecteur enfichable selon l'une des revendications 1 à 6, **caractérisé en ce que** le flasque plan (10) présente une gorge (25) périphérique autour de l'ouverture d'enfichage (11), gorge (25) dans laquelle est reçue une moulure (24) entourant radialement la lèvre d'étanchéité (18) de l'ouverture d'enfichage (2) et se dressant au-dessus de la surface de l'élément d'étanchéité (17).

8. Connecteur d'enfichage selon l'une des revendications 1 à 7, **caractérisé en ce qu'**il existe dans le flasque plan (10) un évidement (13) allant radialement de l'ouverture d'enfichage (11) vers l'extérieur, et qui, à l'état assemblé, est traversé par un élément d'actionnement (8) d'un mécanisme de verrouillage (8, 9) partant du boîtier (1) et dirigé vers l'extérieur jusque sur la face avant du flasque plan (3), sachant qu'un dôme (26) attenant radialement à l'ouverture d'enfichage (11) et se dressant au-dessus de la surface de l'élément d'étanchéité (17) s'étend vers l'extérieur à travers ledit évidement (13) jusque sur la face avant du flasque plan (10) et ledit élément d'actionnement (8) étant ainsi couvert par le dôme (26).
